# EUROPÄISCHE PATENTSCHRIFT

(11) **EP 1 947 260 B1**
(45) Veröffentlichungstag und Bekanntmachung des Hinweises auf die Patenterteilung: **18.05.2011**
(21) Anmeldenummer: 08000684.4
(22) Anmeldetag: 15.01.2008
(51) Int. Cl.: E04D 1/34

(54) **Anordnung zur Eindeckung einer insbesondere geneigten Dachunterkonstruktion**
Facility for supplying a particularly sloped roof substructure
Agencement destiné au recouvrement, en particulier d'une sous-toiture

(30) Priorität: 19.01.2007 DE 102007002911; 23.05.2007 DE 102007023930
(43) Veröffentlichungstag der Anmeldung: 23.07.2008
(73) Patentinhaber: Wienerberger GmbH, 30659 Hannover (DE)
(72) Erfinder: Ruscheinsky, Horst, 56751 Polch (DE)
(74) Vertreter: Bohnenberger, Johannes

(56) Entgegenhaltungen:
- DE-C- 182 316
- US-A- 4 314 433
- US-A- 5 722 212

## Beschreibung

Vorliegende Erfindung betrifft eine Anordnung zur Eindeckung einer insbesondere geneigten oder senkrechten Dachunterkonstruktion mit Dach- und/oder Fassadeneindeckelementen, insbesondere Dachpfannen, Dachsteinen oder dergleichen Dachziegeln, mit Dacheindeckelementen, die in einem überlappenden Verbund zu wenigstens zwei Reihen und zwei Spalten auf der Dachunterkonstruktion verlegt sind, wobei wenigstens ein Dacheindeckelement einer jeden Reihe das jeweils vorhergehende Dacheindeckelement der selben Reihe überlappt und die Dacheindeckelemente wenigstens einer Reihe die Dacheindeckelemente der jeweils vorhergehenden Reihe überlappen, und mit wenigstens einer Sicherungsvorrichtung, insbesondere Sturmklammer zur Sicherung der Dacheindeckelemente gegen die Unterkonstruktion.

Zudem betrifft vorliegende Erfindung die Verwendung einer Sicherungsvorrichtung, insbesondere Sturmklammer zur Sicherung von Dach- und Fassadeneindeckelementen, insbesondere Dachpfannen, Dachsteinen oder dergleichen Dachziegeln, auf einer insbesondere geneigten Dachunterkonstruktion, wobei die Dacheindeckelemente in einem überlappenden Verbund zu wenigstens zwei Reihen und wenigstens zwei Spalten auf der Dachunterkonstruktion verlegt werden, wobei wenigstens ein Dacheindeckelement einer jeden Reihe das jeweils vorhergehende Dacheindeckelement der selben Reihe überlappt und alle Dacheindeckelemente wenigstens einer Reihe die Dacheindeckelemente der jeweils vorhergehenden Reihe überlappen, wobei die Sicherungsvorrichtung folgendes aufweist: ein Winkelprofil, mit einem Lagerschenkel und mit einem Klemmschenkel, der mit einem auf einer Unterseite eines das untere Dacheindeckelement überlappenden oberen Dacheindeckelements ausgebildeten Klemmlager in Verriegelungseingriff bringbar ist, und wenigstens ein Befestigungselement, zur Befestigung des Winkelprofils auf der Unterkonstruktion.

Derartige Anordnungen und Sicherungsvorrichtungen sind aus dem Stand der Technik bekannt. Die hier beschriebene Sicherungsvorrichtung dienen zur Abtragung von Windsoglasten, die insbesondere auf den Leeseiten eines Daches auftreten. Die Fachregeln des deutschen Dachdeckerhandwerks schreiben diesbezüglich seit 1997 die Bemessungslasten für solche Windsogsicherungen auf der Basis der Prüfnorm NEN 6708 vor. Zusätzlich wird die Prüfnorm DIN EN 14437 Grundlage für die neue Regelung der Bemessung von Windsogsicherungen sein. Vorauszusehen ist jedoch, dass die Bemessungslasten im Vergleich zur derzeit geltenden NEN 6708 natürlich nicht geringer werden. Unabhängig von der anzuwendenden Norm ist es jedoch meist zwingend erforderlich einzelne Ziegel bzw. Dacheindeckelemente und insbesondere Ziegel in den Eckbereichen von Dächern gegen abhebende Lasten zu sichern. Hier ist z. Zt. noch eine Unterscheidung zwischen den einzelnen Dacheindeckungs- bzw. Ziegelarten und hier insbesondere in Bezug auf deren Auswirkung auf das so genannte "4-Ziegel-Eck" nötig.

Das "4-Ziegel-Eck" ist der Bereich der Kreuzungspunkte vier benachbarter Ziegel bzw. Dacheindeckelemente innerhalb einer Deckung. In einem überlappenden Verbund werden üblicherweise die Ziegel, ausgehend vom Firstbereich zum Traufenbereich so verlegt, dass die höher liegende Ziegelreihe die darunter liegende Ziegelreihe zumindest im jeweiligen oberen Randbereich überdeckt bzw. überlappt. Entlang einer Ziegelreihe überlappen sich die einzelnen Ziegel wiederum in den Seitenbereichen, wobei hier unterschiedliche Ziegelkonstruktionen auf dem Markt sind.

Wie erwähnt, stellt dabei das 4-Ziegel-Eck den Bereich der Kreuzungspunkte vierer benachbarter Ziegel innerhalb einer solchen überlappenden Deckung dar. Bei den meisten Deckungsarten, insbesondere bei Falzziegeldeckungen, überdecken sich dort alle vier Ziegel in vier Ebenen. Das bedeutet, dass der die oberste Ebene bildende Ziegel alle drei darunter liegenden Ziegel auf die Unterkonstruktion drückt. Wird also dieser Ziegel mit einer Sicherungsvorrichtung gegen die Unterkonstruktion verriegelt, sind automatisch auch die am 4-Ziegel-Eck angrenzenden drei weiteren Ziegel gesichert.

Es gibt jedoch auch Dacheindeckungen, bei denen sich die angrenzenden Ziegel im 4-Ziegel-Eck lediglich in drei Ebenen überdecken. Dies ist bei Vorschnittdeckungen im Hohlpfannendach und einigen Falzziegeldeckungen der Fall. Bei einer derartigen Eindeckung stellt die Sicherung des obersten Ziegels nicht für alle im 4-Ziegel-Eck angrenzenden Ziegel eine Sicherung dar, so dass hier zusätzliche Sicherungsvorrichtungen angeordnet werden müssen.

Aus der DE 4203676 A1 ist eine Anordnung zur Eindeckung einer Dachunterkonstruktion unter Verwendung einer Sturmklammer bekannt, die aus einem bandförmigen Metallelement besteht. An ihrem einen Ende hat diese Klammer einen Haken, mit dem sie über eine Randkante oder einen Falz eines Dachziegels gehakt werden kann. Am anderen Ende hat die Klammer eine Aufnahme für ein Befestigungselement, insbesondere einen Nagel, der in die, unter dem Dacheindeckelement angeordnete Dachunterkonstruktion und insbesondere in eine Dachlatte oder dergleichen eingeschlagen wird.

Diese Sicherungsvorrichtung weist jedoch den Nachteil auf, dass insbesondere bei einer 3fach-Überdeckung im 4-Ziegel-Eck, also einer Überdeckung der einzelnen Dacheindeckelemente in lediglich drei Ebenen, der vierte Ziegel nicht gegen Windsoglasten gesichert ist. Um hier eine effektive Windsoglastsicherung zu gewährleisten muss dieser vierte Ziegel extra gesichert werden. Dies ist Zeit- und arbeitsaufwändig. Aber auch bei einer Überdeckung in vier Ebenen stellt eine solche Sicherungsvorrichtung nur einen begrenzten Widerstand gegen große Windsoglasten zur Verfügung.

Aus dem Stand der Technik ist weiter eine Anordnung zur Eindeckung einer Dachunterkonstruktion mit einer Sicherungsvorrichtung ähnlich der oben genannten Art bekannt, wobei hier die Sicherungsvorrichtung nicht in die Dachunterkonstruktion und insbesondere in die Dachlatte eingeschlagen wird, sondern diese hakenförmig umgreift und so das Dacheindeckelement gegen Windsoglasten sichert. Bei dieser Ausführung ist jedoch eine Sicherung von Dacheindeckelementen, die sich im 4-Ziegel-Eck nur in drei Ebenen überdecken, nicht oder nur mit zusätzlichen Sicherungen möglich.

Für die Verklammerung bzw. Sicherung von Dacheindeckelementen mit der oben genannten 3fach-Überdeckung im 4-Ziegel-Eck gibt es gemäß dem Stand der Technik ebenfalls unterschiedliche Varianten. So ist es üblich, die einzelnen Ziegel mittels mehreren Klammern gegen die Dachunterkonstruktion zu sichern, wobei hier insbesondere die Sicherung der oberen Ziegellage mittels Seitenfalzklammern, d.h. also Klammern, die insbesondere im unteren Randbereich angeordnet sind und die untere Ziegellage mittels Kopfklammern, also Klammern die im oberen Randbereich des unteren Ziegels angeordnet sind, zu sichern.

Darüber hinaus ist aus dem Stand der Technik der so genannte "Multiblock" bekannt, der in die Dachunterkonstruktion eingeschlagen werden kann und zwei Klammerelemente aufweist, die jeweils die obere Ziegellage im Randbereich und die untere Ziegellage im Kopfbereich sichern. Wegen des Mehraufwandes an Material und Arbeitszeit werden beide Varianten aber vom Markt kaum angenommen. Daher wird von den Dachziegelherstellern bei der Konstruktion von neuen Dachziegelmodellen bzw. Dacheindeckelementmodellen auf die oben genannte 4fach-Überdeckung geachtet.

Die 3fach-Überdeckung hat jedoch einen großen technischen Vorteil: Dachziegel werden meist zu jeweils 3 - 5 Reihen in einem Arbeitsgang von der Traufe zum First gedeckt. Bei jedem weiteren Arbeitsgang muss bei der 4fach-Überdeckung jedoch der obere Ziegel angehoben werden, damit der im 4-Ziegel-Eck diagonal angrenzende untere Ziegel verlegt werden kann. Bei der 3fach-Überdeckung wird dieser Arbeitsgang erspart, da eine Überdeckung dieser beiden diagonal angeordneten Ziegel ja nicht vorgesehen ist.

Eine weitere Anordnung zur Eindeckung einer Dachunterkonstruktion mit einer Sicherungsvorrichtung zeigt die EP 1 275 791 B1, gemäß der eine Sturmklammer verwendet wird, die über einen Lagerschenkel an einer Dachunterkonstruktion befestigt wird und mit einem Klemmschenkel in ein Klemmlager an der Unterseite des zu fixierenden Dacheindeckelementes arretierend eingreift. Auch hier ist jedoch eine Fixierung von mehreren Dachziegeln, insbesondere im 4-Ziegel-Eck bei 3fach-Überdeckung, nicht und wenn überhaupt, nicht ausreichend sicher möglich. Dennoch führt gemäß vorliegender Anmeldung eine neue Verwendung einer solchen Sicherungsvorrichtung, insbesondere in Verbindung mit besonders ausgebildeten Dacheindeckelementen, zu einer im Vergleich zum Stand der Technik verbesserten Sicherung von Dacheindeckelementen bzw. verbesserten Anordnung zur Eindeckung von Dacheindeckelementen auf einer Dachunterkonstruktion.

Auch durch die DE 182 316 C ist eine Befestigungsvorrichtung für Dachziegel bekannt. Die Befestigungsvorrichtung besteht aus zwei Elementen, die derart miteinander und mit einer Dachunterkonstruktion in Wirkverbindung bringbar sind, dass sie die zu sichernden Dachziegel auf der Unterkonstruktion fixieren. Dazu kann eines der beiden Elemente gegen eine Hinterschneidung an der Unterseite eines oberen Dachziegel verhackt und mit dem zweiten Element verbunden werden, so dass der entstehende Verbund unter Pressung eines unteren Dachziegel gegen die Unterkonstruktion gesichert ist. Nachteilig ist auch hier die sehr aufwändige Montage dieser Befestigungsvorrichtung.

Die US 4 314 433 A zeigt schließlich eine Sturmklammer, die über ein Hakenelement einen oberen Dachziegel seitlich umgreift und unter Pressung eines unteren Dachziegels auf einer Unterkonstruktion festgelegt wird. Auch hier hat sich die Montierbarkeit als aufwändig erwiesen.

Vorliegender Erfindung liegt also die Aufgabe zu Grunde, eine Anordnung und ein Verfahren zur Eindeckung einer insbesondere geneigten oder senkrechten Dachunterkonstruktion zur Verfügung zu stellen, die eine einfachere und effektivere Sicherung von Dach- und Fassadeneindeckelementen gegen Windsoglasten und auch von Dacheindeckelementen, die mit einer 3fach-Überdeckung verlegt werden, ermöglicht.

Diese Aufgabe wird durch eine Anordnung gemäß Patentanspruch 1 bzw. eine Verwendung einer Sicherungsvorrichtung gemäß Patentanspruch 10 gelöst.

Insbesondere wird diese Aufgabe also durch eine Anordnung zur Eindeckung einer insbesondere geneigten oder senkrechten Dachunterkonstruktion gelöst, mit Dach- und/oder Fassadeneindeckelementen, insbesondere Dachpfannen, Dachsteinen oder dergleichen Dachziegeln, mit Dacheindeckelementen, die in einem überlappenden Verbund zu wenigstens zwei Reihen und zwei Spalten auf der Dachunterkonstruktion verlegt sind, wobei wenigstens ein Dacheindeckelement einer jeden Reihe das jeweils vorhergehende Dacheindeckelement der selben Reihe überlappt und die Dacheindeckelemente wenigstens einer Reihe die Dacheindeckelemente der jeweils vorhergehenden Reihe überlappen, und mit wenigstens einer Sicherungsvorrichtung, insbesondere Sturmklammer zur Sicherung der Dacheindeckelemente, wobei die Sicherungsvorrichtung folgendes aufweist: ein Winkelprofil, mit einem Lagerschenkel, der auf ein unteres Dacheindeckelement, insbesondere auf dessen oberen Randbereich aufsetzbar ist, und mit einem Klemmschenkel, der mit einem auf einer Unterseite eines das untere Dacheindeckelement überlappenden oberen Dacheindeckelements ausgebildeten Klemmlager in Verriegelungseingriff bringbar ist, und wenigstens ein Befestigungselement, zur Befestigung des Winkelprofils auf der Unterkonstruktion, wobei wenigstens ein Dacheindeckelement einer Reihe und einer Spalte, insbesondere an einem oberen Randbereich der Dacheindeckelementoberseite, wenigstens eine Lagerschenkelaufnahme zur Aufnahme des Lagerschenkels der Sicherungsvorrichtung aufweist, wobei die Lagerschenkelaufnahme eine Durchführung zur Einführung des Befestigungselementes aufweist und wobei dieses das Dacheindeckelement überlappende Dacheindeckelement der folgenden Reihe und der selben Spalte das Klemmlager zur Aufnahme des Klemmschenkels aufweist.

Ein wesentlicher Punkt der Erfindung ist, dass die erfindungsgemäße Sicherungsvorrichtung der Anordnung derart ausgebildet ist, dass sie zwischen den beiden sich überlappenden Reihen von Dacheindeckelementen so angeordnet wird, dass sie sowohl die untere Reihe als auch die obere Reihe gegen insbesondere Windsoglasten sichert. Dies erhöht nicht nur die Sicherungswirkung für jedes einzelne Dacheindeckelement, sondern ermöglicht darüber hinaus auch die effektive Sicherung von Dacheindeckelementen, die lediglich mit einer 3fach-Überdeckung verlegt werden. Dadurch, dass aufgrund der erfindungsgemäße Sicherungsvorrichtung im 4-Ziegel-Eck nicht nur die Dacheindeckelemente der unteren Reihe, sondern auch das im 4-Ziegel-Eck die oberste Ebene bildende Dacheindeckelement gesichert wird, stellt die hier beschriebene Sicherungsvorrichtung auch bei der 3fach-Überdeckung eine effektive Möglichkeit dar, Ziegel gegen Windsoglasten oder ähnlich abhebende Lasten zu sichern.

Die Sicherung des im überlappenden Verbund gelegten unteren Dacheindeckelementes erfolgt dabei über den Lagerschenkel, der auf der Dacheindeckelement-Oberseite aufgesetzt und mit der Dachunterkonstruktion über das Befestigungselement verbunden wird. Vorzugsweise ist dabei das Befestigungselement so ausgebildet, dass es das untere Dacheindeckelement durchdringt. Natürlich ist es aber auch möglich, das Befestigungselement so auszubilden, dass es das untere Dacheindeckelement umgreift und die Befestigung lediglich über einen ausreichenden Anpressdruck gewährleistet. Die Sicherung des Dacheindeckelementes der nächst folgenden, oberen Reihe, also des Dacheindeckelementes, das das untere Dacheindeckelement überlappt, erfolgt über die Klemmverbindung zwischen der Sicherungsvorrichtung bzw. deren Klemmeschenkel und dem entsprechenden Dacheindeckelement. Neben der Ausbildung spezieller Klemmverbindungen ist aber natürlich hier auch die Verschraubung des oberen Dachelementes mit der Sicherungsvorrichtung möglich. Zudem ist es denkbar, entsprechende Hakenvorrichtungen auszuführen, in die das obere Dacheindeckelement eingeschoben werden kann. Diese Lösungen sollen hier ebenfalls unter der Definition des "Klemmschenkel" bzw. des "Klemmlagers" subsumiert sein.

Obige Aufgabe wird auch durch eine Verwerdung einer Sicherungsvorrichtung, insbesondere Sturmklammer zur Sicherung von Dach- und Fassadeneindeckelementen, insbesondere Dachpfannen, Dachsteinen oder dergleichen Dachziegeln, auf einer insbesondere geneigten Dachunterkonstruktion, gelöst, wobei die Dacheindeckelemente in einem überlappenden Verbund zu wenigstens zwei Reihen und wenigstens zwei Spalten auf der Dachunterkonstruktion verlegt werden, wobei wenigstens ein Dacheindeckelement einer jeden Reihe das jeweils vorhergehende Dacheindeckelement der selben Reihe überlappt und alle Dacheindeckelemente wenigstens einer Reihe die Dacheindeckelemente der jeweils vorhergehenden Reihe überlappen, und wobei die Sicherungsvorrichtung folgendes aufweist: ein Winkelprofil, mit einem Lagerschenkel, der auf ein unteres Dacheindeckelement, insbesondere auf dessen oberen Randbereich aufsetzbar ist, und mit einem Klemmschenkel, der mit einem auf einer Unterseite eines das untere Dacheindeckelement überlappenden oberen Dacheindeckelements ausgebildeten Klemmlager in Verriegelungseingriff bringbar ist, und wenigstens ein Befestigungselement, zur Befestigung des Winkelprofils auf der Unterkonstruktion, wobei die Sicherungsvorrichtung derart angeordnet wird, das deren Lagerschenkel, insbesondere an einem oberen Randbereich einer Dacheindeckelementoberseite und einer darauf angeordneten Lagerschenkelaufnahme des Dacheindeckelements der Reihe und der Spalte angeordnet ist, und das Befestigungselement in eine in der Lagerschenkelaufnahme enthaltenen Durchführung eingeführt ist, und deren Klemmschenkel mit dem Klemmlager in Wirkverbindung steht, das an der Dacheindeckelementunterseite des überlappenden Dacheindeckelementes der folgenden Reihe und der selben Spalte ausgebildet ist.

Vorzugsweise weist der Lagerschenkel der Sicherungsvorrichtung wenigstens ein dem unteren Dacheindeckelement zugewandtes Dichtelement auf. Auf diese Weise ist es möglich, den Lagerschenkel so insbesondere fluiddicht auf der Oberseite des unteren Dacheindeckelements zu befestigen, dass ein Eindringen von insbesondere Schlagwasser oder ähnlichem Wasser, das zwischen die Überlappung der einzelnen Dacheindeckelemente dringt, verhindert werden kann. Gerade bei einer Ausbildung der Sicherungsvorrichtung derart, dass deren Befestigungselement das untere Dacheindeckelement durchdringt, ist ein solches Dichtelement vorteilhaft.

Vorzugsweise weist der Lagerschenkel der Sicherungsvorrichtung eine Aufnahmeaussparung auf, in die das Dichtelement einsetzbar ist, wobei diese Aufnahmeaussparung bevorzugt eine zu einem Seitenrand des Lagerschenkels offene Aufnahmeaussparung ist. Eine solche offene Aufnahmeaussparung erleichtert das einfache und darüber hinaus auch maschinelle Einsetzen von Dichtelementen, was die Montagekosten erheblich reduziert. Der Vorteil einer Aufnahmeaussparung generell ist, dass die Sicherungsvorrichtung je nach Bedarf mit oder ohne Dichtelement ausgeliefert oder verwendet werden kann, und dass darüber hinaus defekte Dichtelemente einfach ausgetauscht werden können. Das Dichtelement seinerseits ist dabei vorzugsweise als ein genutetes Dichtelement ausgeführt, das insbesondere in die offene Aufnahmeaussparung eingeschoben werden kann, wobei der Lagerschenkel bzw. der Rand der Aufnahmeaussparung in die Nut eingreift. Hier sind sämtliche aus dem Stand der Technik bekannte Dichtelement und Dichtvorrichtung anwendbar.

Vorzugsweise ist das Dichtelement derart ausgebildet, dass es das Befestigungselement im Wesentlichen fluiddicht umschließt, was, wie bereits oben erwähnt, insbesondere die fluiddichte Lagerung der Sicherungsvorrichtung auf der Oberseite des unteren Dacheindeckelements ermöglicht. Vorteilhafterweise ist diesbezüglich das Dichtelement ein Dichtring, der eine im wesentlichen zentrale Durchführung für das Befestigungselement aufweist. Neben der Abdichtung der Sicherungsvorrichtung gegen die Dacheindeckelementoberseite, garantiert darüber hinaus die Verwendung eines solchen Dichtelements auch die "klapperfreie" Lagerung. Ein weiterer Vorteil eines derart ausgebildeten Dichtringes ist es, dass Schraube und Klammer als ein Teil geliefert werden können. Dies erleichtert und beschleunigt den Arbeitsvorgang.

Vorzugsweise weist der Lagerschenkel der Sicherungsvorrichtung eine asymmetrisch ausgebildete Lagerfläche auf. Gerade bei der Montage auf der Baustelle ist es wichtig, dass die Sicherungsvorrichtung derart eindeutig ausgebildet ist, dass eine fehlerhafte Ausrichtung vermieden wird. Die asymmetrisch ausgebildete Lagerfläche garantiert, dass der Handwerker sehr schnell und deutlich die korrekte Lage des Lagerschenkels und der Sicherungsvorrichtung erkennt. Unterstützt wird eine solche vorteilhafte Ausführung durch eine entsprechende Lagerschenkelaufnahme am Dacheindeckelement, deren Außenkontur insbesondere komplementär zum asymmetrisch ausgebildeten Lagerschenkel bzw. dessen asymmetrisch ausgebildeter Lagerfläche ausgebildet ist. So wird sehr effektiv eine Fehlausrichtung der Sicherungsvorrichtung vermieden. Natürlich sind hier aber auch andere Möglichkeiten gegeben, die richtige Ausrichtung der Sicherungsvorrichtung zu garantieren, wie beispielsweise auf dem Lagerschenkel angezeichnete Montageachsen, an der Sicherungsvorrichtung und am Dacheindeckelement komplementär ausgebildete Nut-und Federelemente etc.

Vorzugsweise ist der Lagerschenkel und der Klemmschenkel im Wesentlichen einstückig aus einem U-förmigen Flachprofil gebildet. Unter U-förmigem Flachprofil sind hier sämtliche Profile aus Flachstahl, Flachmetall oder dergleichen flachem Bandmaterial zu verstehen, die durch ein einfaches Abfalzen zu einer Sicherungsvorrichtung der zuvor genannten Art verarbeitet werden können.

Vorzugsweise ist am Klemmschenkel in einem spitzen Winkel ein Klemmfortsatz angeordnet. Dieser Klemmfortsatz ist darüber hinaus derart komplementär zum Lager an der Unterseite des Dacheindeckelementes ausgebildet, dass das einfache Einsetzen des Klemmschenkels bzw. des Klemmfortsatzes in das Klemmlager möglich ist. Der spitze Winkel zwischen Klemmfortsatz und Klemmschenkel garantiert dabei eine fest Verriegelung insbesondere gegen die meist parallel zum Klemmschenkel wirkenden Windsoglasten und verhindern so ein Abziehen des Klemmschenkels aus seiner Verriegelung.

Vorzugsweise weist dieser Klemmfortsatz eine Montageaufnehmung auf, die insbesondere den freien Zugang zum Befestigungselement erlaubt. Da, wie bereits erwähnt, die Sicherungsvorrichtung bzw. dessen Winkelprofil insbesondere als ein U-förmiges Winkelprofil ausgebildet ist, garantiert die Montageausnehmung im Klemmfortsatz den freien Zugang zum "darunter liegenden" Befestigungselement. Ist das Befestigungselement beispielsweise als eine Schraube ausgeführt, kann über die Montageausnehmung im Klemmfortsatz das Befestigungselement einfach auf der Dachunterkonstruktion bzw. durch das untere Dacheindeckelement geschraubt werden, da der Zugang mit einem Elektroschrauber oder einem ähnlichen Montagewerkzeug möglich ist.

Vorzugsweise ist das Winkelprofil und insbesondere der Klemmfortsatz aus einem elastischem Werkstoff hergestellt, was das einfache Einsetzen und darüber hinaus auch die zerstörungsfreie Entnahme der Sicherungsvorrichtung aus ihrer Klemmlagerung an der Unterseite des Dacheindeckelementes erlaubt.

Die Lagerschenkelaufnahme, die insbesondere komplementär zur Lagerfläche des Lagerschenkels der Sicherungsvorrichtung ausgebildet ist, ermöglicht dabei die sehr einfache und eindeutige Positionierung der Sicherungsvorrichtung auf der Oberseite des Dacheindeckelementes. Insbesondere wird keine Zeit damit vergeudet, die genaue Position der Sicherungsvorrichtung auf dem unteren Dacheindeckelement zu ermitteln, damit der passgenaue Eingriff des Klemmschenkels bzw. des Klemmfortsatzes das Klemmlager des oberen überlappenden Dacheindeckelementes garantiert ist.

Wenn darüber hinaus die Lagerschenkelaufnahme eine zum Lagerschenkel der Sicherungsvorrichtung komplementäre asymmetrische Außenkontur aufweist, wird darüber hinaus, neben der genauen örtlichen Positionierung auch die richtige Ausrichtung der Sicherungsvorrichtung auf dem Dacheindeckelement gewährleistet.

Generell kann jedoch die Lagerschenkelaufnahme auch als eine Aufnahme für einen als Hakenelement oder ähnlich ausgebildeten Lagerschenkel ausgeführt sein, der das untere Dacheindeckelement umgreift und es so gegen die Dachunterkonstruktion drängt.

Die Ausbildung eines Klemmlagers an der Dacheindeckelementunterseite garantiert zudem das sehr einfache Ineingriffbringen des Klemmfortsatzes der Sicherungsvorrichtung mit dem überlappenden oberen Dacheindeckelement, und insbesondere eine Verriegelung, bei der eine Durchdringung der Dacheindeckelemente in einem Bereich der wasserführend ist, vermieden wird. Wie eingangs erwähnt, sind hier unter der Definition Klemmlager und Klemmfortsatz allerdings nicht nur Klemmlager zu verstehen, wie sie aus dem Sprachgebrauch bekannt sind, sondern auch sämtliche andere aus dem Stand der Technik bekannte Konstruktionen, um ein Profil mit einem Dacheindeckelement zu verbinden, also insbesondere Haken, Schlaufen, Verschraubungen etc. Auf eine besondere Ausführung des Klemmlagers derart, das es wenigstens zwei Randbereiche aufweist, die eine nutförmige Klemmausnehmung definierten, wird im Folgenden noch detailliert eingegangen.

Vorzugsweise weist die Lagerschenkelaufnahme wenigstens teilweise eine erhabene Umfassung auf. Gerade diese erhabene Umfassung stellt eine Möglichkeit dar, eine zum Lagerschenkel der Sicherungsvorrichtung eindeutige Lagerschenkelaufnahme auszubilden, deren Herstellung gerade bei Guss- oder Pressziegeln sehr preiswert ist. Vorzugsweise ist in dieser Umfassung bzw. in der Lagerschenkelaufnahme zudem wenigstens eine Ablauföffnung vorgesehen, die das Ablaufen von Niederschlagswasser garantiert, das zwischen die Überlappung der beiden übereinander angeordneten Dacheindeckelementen eingedrungen ist.

Vorzugsweise weist die Lagerschenkelaufnahme eine Ausnehmung auf, zur Aufnahme des, insbesondere am Lagerschenkel der Sicherungsvorrichtung angeordneten Dichtelementes. Diese Ausnehmung ist beispielsweise eine Vertiefung in der Lagerschenkelaufnahme, die im Wesentlichen komplementär zum Dichtelement an der Sicherungsvorrichtung ausgebildet ist. Das Dichtelement ist dabei bevorzugt so ausgeführt, dass es das Befestigungselement der Sicherungsvorrichtung fluiddicht umschließt. Dies garantiert eine fluiddichte Verbindung zwischen Sicherungsvorrichtung und Dacheindeckelement, insbesondere wenn das Befestigungselement der Sicherungsvorrichtung das Dacheindeckelement durchdringend ausgebildet ist.

In Bezug auf diese Durchdringung weist die Lagerschenkelaufnahme eine das Dachelement wenigstens teilweise durchdringende Durchführung auf, durch die das Befestigungselement der Sicherungsvorrichtung durchgeführt werden kann. Diese Durchführung ist vorzugsweise eine Bohrung, die im Wesentlichen komplementär zum Befestigungselement, beispielsweise einer Schraube ausgeführt ist. Ist die das Dacheindeckelement durchdringende Durchführung nur teilweise ausgeführt, verhindert dies das Eindringen von Wasser in die Dachunterkonstruktion über die Lagerschenkelaufnahme, wenn zwischen den überlappenden Dacheindeckelementen keine Sicherungsvorrichtung positioniert ist. Eine solche Durchführung ist dann vorzugsweise mit einer Sollbruchstelle versehen, die mittels des Befestigungselementes oder aber auch eines anderen Werkzeuges einfach durchstoßen werden kann.

Vorzugsweise erstreckt sich das Klemmlager an der Dacheindeckelementunterseite im Wesentlichen entlang einer Längsachse des Dacheindeckelementes. Unter Längsachse wird hier die Achse verstanden, die bei verlegtem Dacheindeckelement von der Traufe zum First verläuft, also der Wasserableitrichtung entspricht. Auf diese Weise ist es möglich, die Dacheindeckelemente zur optimalen Überdeckung innerhalb bestimmter Grenzen entlang ihrer Längsachse zu verschieben, ohne, dass die Klemmwirkung zwischen Klemmfortsatz bzw. Klemmschenkel der Sicherungsvorrichtung und dem Klemmlager am Dacheindeckelement verringert wird. Dies garantiert darüber hinaus in entscheidendem Maße die Vielseitigkeit der Dacheindeckelemente, da sie nicht an ein bestimmtes Raster der Dachunterkonstruktion bzw. Traglattung gebunden sind.

Vorzugsweise weist, wie bereits oben erwähnt, das Klemmlager wenigstens eine durch zwei Randbereich gebildete nutförmige Klemmausnehmung auf. Auf diese Weise wird ein Klemmlager gebildet, in das insbesondere ein mit einem Klemmfortsatz versehener Klemmschenkel gemäß der oben beschriebenen Ausführungsform sicher und einfach eingesetzt werden kann.

Weitere Ausführungsformen der Erfindung ergeben sich aus den Unteransprüchen.

Im folgenden wird die Erfindung anhand von Ausführungsbeispielen beschrieben, die durch die beiliegenden Zeichnungen näher erläutert werden. Hierbei zeigen:
- - Fig. 1: eine Anordnung zur Eindeckung einer geneigten Dachunterkonstruktion gemäß einer Ausführungsform in isometrischer Darstellung;
- - Fig. 2: einen Längsschnitt durch die Anordnung gemäß Fig. 1;
- - Fig. 3: einen Querschnitt durch die Anordnung gemäß Fig. 1;
- - Fig. 4 u. 5: eine isometrische Darstellung einer Ausführungsform der Sicherungsvorrichtung;
- - Fig. 6: ein Dacheindeckelement gemäß einer Ausführungsform in einer isometrischen Draufsicht;
- - Fig. 7: ein Dacheindeckelement gemäß der Ausführungsform aus Fig. 6 in einer isometrischen Untersicht;
- - Fig. 8-9: eine Detaildarstellung einer Lagerschenkelaufnahme auf der Oberseite des Dacheindeckelements aus Fig. 6 und eine in diese Lagerschenkelaufnahme eingesetzte Sicherungsvorrichtung; und
- - Fig. 10: eine Detaildarstellung eines Klemmlagers auf der Unterseite des Dacheindeckelementes aus Fig. 6.

Im Folgenden werden für gleiche und gleich wirkende Bauteile die selben Bezugsziffern verwendet, wobei bisweilen zu deren Unterscheidung Hochindizes ihre Verwendung finden. '

Fig. 1 zeigt eine isometrische Darstellung einer Anordnung zur Eindeckung einer insbesondere geneigten oder senkrechten Unterkonstruktion 2. Diese Dachunterkonstruktion besteht hier exemplarisch aus einer Konterlattung 4 und einer orthogonal dazu verlegten Traglattung 6. Die Traglattung 6 ist, wie aus dem Stand der Technik bekannt in einem Raster derart verlegt, dass eine Mehrzahl an Dacheindeckelementen 1 daran eingehängt bzw. befestigt werden können.
Auf der Dachunterkonstruktion 2 sind im überlappenden Verbund Dacheindeckelemente 1 verlegt, wobei der überlappende Verbund hier von oben nach unten, also von einem First (nicht dargestellt) zu einer Traufe (nicht dargestellt) verläuft. Diese überlappend Verlegerichtung verläuft hier folglich bezüglich der Papierebene von oben nach unten.

Die Dacheindeckelemente 1 sind hier in Reihen A, B, C zerlegt, wobei jede obere Reihe A bzw. B die nächstfolgende untere Reihe B bzw. C überlappt. Innerhalb einer jeden Reihe A, B, C überlappen sich die einzelnen Ziegel ebenfalls bezüglich der Papierebene von links nach rechts. Das bedeutet, dass in der Reihe C das Dacheindeckelement 1 das nächstfolgende Dacheindeckelement 1' am Seitenrand überdeckt. Diese beiden Dacheindeckelemente werden dann wiederum von den in Reihe B darüber angeordneten Ziegeln 1" und 1"' überdeckt werden. Diese seitliche Überlappung ist in Fig. 1 mit den Spalten W-Z dargestellt.

Die Dacheindeckelemente 1 sind hier so angeordnet, dass, abgesehen von den Traufziegeln und den Firstziegeln (beide nicht dargestellt), jedes Dacheindeckelement z.B. 1, 1' in seiner jeweiligen Reihe z.B. C am oberen Randbereich 3 vom unteren Randbereich 5 der in der folgenden, überlappenden Reihe B verlegten Dacheindeckelemente 1 ", 1''' überdeckt werden, usw.

Gezeigt ist hier eine 4fach-Überdeckung im 4-Ziegel-Eck 8. Das bedeutet, dass der Ziegel bzw. das Dacheindeckelement 1" den Ziegel 1"', dieser den Ziegel 1 und dieser schließlich den Ziegel 1' überdeckt, so dass im 4-Ziegel-Eck 8 vier Dacheindeckelemente 1, zumindest in ihren Eckbereichen übereinander liegen. Wenn die hier dargestellten Dacheindeckelemente 1 in einer 3fach-Überdeckung verlegt werden, bedeutet dies, dass im Gegensatz zur 4fach-Überdeckung im 4-Ziegel-Eck 8 der Ziegel 1"' den Ziegel 1 nicht überdeckt.

Um die in Fig. 1 dargestellte Dacheindeckung insbesondere gegen Windsoglasten zu schützen, sind jeweils zwischen der Dachunterkonstruktion 2 und den Dacheindeckelementen 1 eine bestimmte Anzahl an Sicherungsvorrichtungen 10 (siehe insbesondere Fig. 2) angeordnet.

Fig. 2 zeigt einen Längsschnitt durch die Anordnung aus Fig. 1 gemäß der dort gezeigten Schnittlinie. Dargestellt ist die Dachunterkonstruktion 2 bestehend aus der Konterlattung 4 und einer Traglattung 6, auf welcher die Dacheindeckelemente 1 angeordnet sind. Wie aus dem Stand der Technik bekannt, weisen auch hier die Dacheindeckelemente 1 entsprechende backenartige Vorsprünge 11 auf, die die Traglattung 6 hintergreifen und ein Abrutschen der Dacheindeckelemente 1 von der Dachunterkonstruktion 2 verhindern.

Beim Auftreten großer Windsoglasten genügen jedoch diese Vorsprünge 11 in Kombination mit dem Eigengewicht der Dacheindeckelemente 1 nicht, um ein Abheben der Dacheindeckung zu verhindern. Aus diesem Grund werden die Dacheindeckelemente 1 je nach Bedarf mit einer unterschiedlichen Anzahl an Sicherungsvorrichtungen 10 gegen die Dachunterkonstruktion 2 verankert. Bei der hier dargestellten Ausführungsform wird eine solche Sicherungsvorrichtung 10 in jeder Reihe A, B, C, (siehe Fig. 1) und in jeder zweiten Spalte X, Z (siehe Fig. 1) angeordnet. Natürlich ist es aber auch, insbesondere bei der erfindungsgemäßen Sicherungsvorrichtung 10 möglich, die Sicherungsvorrichtung 10 nur in jeder zweiten Reihe, beispielsweise A und C etc. anzuordnen. Ob jeder, jeder zweite, jeder dritte oder kein Ziegel geklammert werden muss, ist in den "Fachregeln des Deutschen Dachdeckerhandwerks", die derzeit in Überarbeitung sind, festgelegt.

Die Sicherungsvorrichtung 10 besteht hier aus einem Winkelprofil, umfassend einen Lagerschenkel 14, einen Klemmschenkel 18 und einen am Klemmschenkel 18 in einem spitzen Winkel angeordneten Klemmfortsatz 19. Über den Lagerschenkel 14 ist die Sicherungsvorrichtung 10 im oberen Randbereich 3 der Oberseite 7 eines Dacheindeckelementes, in diesem Fall beispielsweise 1 angeordnet, und über ein Befestigungselement 16 unter Durchdringung des Dacheindeckelementes 1 mit der Dachunterkonstruktion 2 und insbesondere mit der Traglattung 6 verschraubt. Dabei steht der Klemmschenkel 18 und der Klemmfortsatz 19 so aus der Oberseite 7 des Dacheindeckelementes 1 hervor, dass er mit einem Klemmlager 28 an der Unterseite 9 des das Dacheindeckelement 1 überlappenden Dacheindeckelementes 1" in Verriegelungseingriff steht.

Auf diese Weise wird (siehe insbesondere Fig. 1) durch die Sicherungsvorrichtung 10 das Dacheindeckelement 1 direkt über den Lagerschenkel 14 und das Befestigungselement 16 gegen die Dachunterkonstruktion 2 gedrückt, während das Dacheindeckelement 1" über die Klemmverbindung zwischen dem Klemmschenkel 18 der Sicherungsvorrichtung 10 und dem Klemmlager 28 an der Unterseite 9 des Dacheindeckelementes 1" gesichert ist.

Die im 4-Ziegel-Eck 8 angrenzenden zwei weiteren Dacheindeckelemente 1' und 1''' (siehe Fig. 1 u. 3) werden dann ihrerseits durch die Überdeckung durch die beiden "fixierten" Dacheindeckelemente 1 bzw. 1'' gesichert. Egal ob nun diese vier Dacheindeckelemente 1 bis 1''' in einer 4fach- oder einer 3fach-Überdeckung verlegt sind, bildet die Sicherungsvorrichtung 10 für alle vier Dacheindeckelemente eine zuverlässige Windsogsicherung.

Die zuvor beschriebene Ausführungsform ist in Fig. 3 in einem Querschnitt gemäß der Schnittlinie aus Fig. 1 dargestellt. Sichtbar ist wieder die Dachunterkonstruktion 2 bestehend aus Konterlattung 4 und Traglattung 6, sowie die Dacheindeckelemente 1, 1', 1" und 1'''.

Im Schnitt erkennbar ist hier eine Lagerschenkelaufnahme 38 am Dacheindeckelement 1, die integral mit dem Dacheindeckelement 1 ausgebildet ist. In diese Lagerschenkelaufnahme 38 ist die Sicherungsvorrichtung 10 mit ihrem Lagerschenkel 14 im Wesentlichen passgenau eingesetzt.

Wie im Folgenden noch genauer beschrieben wird, weist das Dacheindeckelement 1 innerhalb der Lagerschenkelaufnahme 38 sowohl eine Durchführung 42 als auch eine Ausnehmung 40 auf. Die Ausnehmung 40 ist hier im Wesentlichen komplementär zu einem Dichtelement 22 ausgebildet, das am Lagerschenkel 14 der Sicherungsvorrichtung 10 angeordnet ist. Das Dichtelement 22 umschließt das Befestigungselement 16, das vom Lagerschenkel 14 durch das Dacheindeckelement 1 verläuft und mit der Traglattung 6 verankert ist. Um hier ein einfaches Einführen des Befestigungselementes 16 zu ermöglichen, ist die zuvor erwähnte Durchführung 42 vorgesehen, die komplementär zum Durchmesser des Befestigungselementes ausgeführt ist. Sie durchdringt bei dieser Ausführungsform das Dacheindeckelement 1 lediglich teilweise und weist im unteren Bereich eine Sollbruchstelle 44 auf, die beispielsweise mittels des Befestigungselementes 16 und dem ohnehin eingesetzten Schraubwerkzeug durchstoßen werden kann, um das Befestigungselement 16 vollständig durch das Dacheindeckelement 1 zu führen. Natürlich ist es aber auch möglich, die Sollbruchstelle derart auszuführen, dass sie beispielsweise mit einem dafür speziell vorgesehenen Werkzeug oder einem Hammer etc. durchstoßen werden kann. Bei einer Lagerschenkelaufnahme, in die keine Sicherungsvorrichtung 10 eingesetzt werden muss, garantiert diese teilweise Durchdringung 42 die Dichtigkeit des Dacheindeckelements 1 im Bereich der Lagerschenkelaufnahme 38.

Mit seinem Klemmschenkel 18 ragt die Sicherungsvorrichtung 10 im Wesentlichen senkrecht aus der Oberseite 7 des Dacheindeckelementes 1 hervor, so dass der Klemmschenkel 18 bzw. dessen Klemmfortsatz 19 in ein Klemmlager 28 auf der Unterseite 9 des Dacheindeckelementes 1" verriegelnd angreift und dieses so gegen Windsoglasten arretiert. In Folge der Überdeckung der in Zeichnungsebene rechts angrenzenden Dacheindeckelemente 1' und 1''' durch die "gesicherten" Dacheindeckelemente 1 bzw. 1'' ergibt sich so ein Viererverbund von Dacheindeckelementen, die alle effektiv gegen abhebende Windsoglasten gesichert sind.

Die Fig. 4 und 5 zeigen nun die Sicherungsvorrichtung 10 in einer isometrischen Darstellung. Bei dieser Ausführungsform ist die Sicherungsvorrichtung 10 als ein Winkelprofil 12 ausgebildet, das aus einem Flachbandmetall abgekantet wurde. Die Sicherungsvorrichtung 10 umfasst den Lagerschenkel 14, den Klemmschenkel 18, der hier im Wesentlichen orthogonal zumLagerschenkel 14 verläuft, und den Klemmfortsatz 19, der im spitzen Winkel zum Klemmschenkel 18 angeordnet ist.

Am Lagerschenkel 14 ist eine Aufnahmeaussparung 24 angeordnet, die zu einem Seitenrand 26 offen ist und das einfache und insbesondere maschinelle Einsetzen des Dichtungselements 22 erlaubt. Dieses Dichtungselement 22 ist hier als genutetes Dichtungselement ausgeführt, so dass der Sitz im Lagerschenkel 14 bzw. in der Aufnahmeaussparung 24 zuverlässig gewährleistet ist.

Das Befestigungselement 16, das hier als eine Holzschraube dargestellt ist, durchdringt das Dichtungselement 22 und wird von diesem vollständig umschlossen. Über dieses Befestigungselement 16 wird die Sicherungsvorrichtung 10 (siehe insbesondere Fig. 2 und 3) durch das Dacheindeckelement 1 mit der Dachunterkonstruktion 2 verschraubt. Um dieses Verschrauben zu erleichtern, weist der Klemmfortsatz 19 eine Montageausnehmung 20 auf. Diese Montageausnehmung 20 ist derart ausgebildet, dass das Befestigungselement 16 von oben so zugänglich ist, dass es einfach mittels eines Schraubenziehers oder Akkuschraubers etc. in die Dachunterkonstruktion 2 eingeschraubt werden kann.

Der Lagerschenkel 14 ist bei dieser Ausführungsform darüber hinaus mit einer asymmetrisch ausgebildeten Lagerfläche 30 versehen, die zusammen mit der im wesentlichen komplementären asymmetrisch ausgebildeten Lagerschenkelaufnahme 38 am Dacheindeckelement 1 (siehe insbesondere Fig. 6, 8 und 9) das richtige Einsetzen der Sicherungsvorrichtung 10 garantiert.

Die Fig. 6 und 7 zeigen eine Ausführungsform des Dacheindeckelementes 1 in isometrischer Darstellung einmal von der Oberseite 7 als einmal von der Unterseite 9. Auf der Oberseite 7 weist das Dacheindeckelement 1 an seinem oberen Randbereich 3 die Lagerschenkelaufnahme 38 auf, die dem Einsetzen der Sicherungsvorrichtung 10 dient.

Wie in Fig. 7 dargestellt, weist das Dacheindeckelement 1 darüber hinaus auf seiner Unterseite 9 im unteren Randbereich 5 das Klemmlager 28 auf, das seinerseits der Aufnahme des Klemmschenkels 18 bzw. dessen Klemmfortsatzes 19 der Sicherungsvorrichtung 10 (siehe Fig. 4 u. 5) dient. Auf beide genannten Bauteile 28 bzw. 38 wird in den folgenden Figuren 8 bis 10 detailliert eingegangen.

So zeigen die Fig. 8 und 9 eine detaillierte, isometrische Darstellung der Lagerschenkelaufnahme 38 am oberen Randbereich 3 der Oberseite 7 des Dacheindeckelementes 1. Die Lagerschenkelaufnahme 38 wird hier durch eine erhabene Umfassung 46 gebildet, deren umschlossene Fläche komplementär zum Lagerschenkel 14 bzw. dessen Lagerfläche 30 ausgebildet ist. Um den Ablauf von eingedrungenem Niederschlagswasser aus der Lagerschenkelaufnahme 38 zu ermöglichen, ist darüber hinaus eine Ablauföffnung 48 vorgesehen, die direkt an die Lagerschenkelaufnahme 38 angrenzt.

Weiter weist die Lagerschenkelaufnahme 38 die Ausnehmung 40 auf, die hier als eine Vertiefung komplementär zum Dichtelement 22 der Sicherungsvorrichtung 10 (siehe Fig. 4 und 5) ausgebildet ist. Innerhalb dieser Ausnehmung 40 ist die Durchführung 42 vorgesehen, die das Einsetzen bzw. Durchführen des Befestigungselementes 16 der Sicherungsvorrichtung 10 erlaubt. Wie bereits erwähnt, ist diese Durchführung 42 als eine teilweise Durchführung mit einer Sollbruchstelle 44 ausgeführt, so dass sie das Dacheindeckelement 1 nicht vollständig durchdringt. Die Sollbruchstelle 44 ist dabei so ausgebildet, dass das Befestigungselement 16 einfach, beispielsweise mit dem Schraubwerkzeug, durch den noch fehlenden Bereich der Durchführung 42 durchstoßen werden kann, um es mit der Dachunterkonstruktion 2 zu verbinden.

In Fig. 9 ist die Lagerschenkelaufnahme 38 mit der eingesetzten Sicherungsvorrichtung 10 dargestellt. Sichtbar ist der Klemmfortsatz 19, der Lagerschenkel 14, dessen Aufnahmeaussparung 24 und das darin eingesetzte Dichtungselement 22, welches das Befestigungselement 16 umschließt. Sobald die Sicherungsvorrichtung 10 in die Lagerschenkelaufnahme 38 am Dacheindeckelement 1 eingesetzt ist, greift das Dichtungselement 22 dichtend in die Ausnehmung 40 ein, so dass Niederschlagswasser, das evtl. in den überlappenden Bereich zwischen den Dacheindeckelementen 1 und 1" (siehe Fig. 1) gedrungen ist, nicht über die jetzt vollständig durchgängige Durchführung 42 auf die Dachunterkonstruktion 2 dringen kann.

Fig. 10 schließlich zeigt eine detaillierte isometrische Darstellung des Klemmlagers 28 auf der Unterseite 9 des Dacheindeckelements 1 und insbesondere in dessen unteren Randbereich 5. Das Klemmlager 28 wird hier durch zwei erhabene Randbereiche 34 gebildet, die eine Klemmausnehmung 32 definieren, in die der Klemmschenkel 18 bzw. dessen Klemmschenkelfortsatz 19 (siehe Fig. 3 u. 9) verriegelnd eingreifen kann. Das Klemmlager 28 erstreckt sich dabei vorzugsweise entlang der Längsachse A-A des Dacheindeckelementes 1 (siehe insbesondere Fig. 6 und 7), so dass bei veränderten Abständen der einzelnen Latten der Traglattung 6 und somit einer dadurch veränderten Überdeckungen bzw. Überlappung der einzelnen Dacheindeckelemente 1 und 1" bzw. 1' und 1''' (siehe Fig. 1) der Eingriff zwischen dem Klemmschenkel 18 und dem Klemmlager 28 gewährleistet ist.

### Bezugszeichen

- 1: Dacheindeckelement
- 2: Dachunterkonstruktion
- 3: oberer Randbereich
- 4: Konterlattung
- 5: unterer Randbereich
- 6: Traglattung
- 7: Oberseite
- 8: 4-Ziegel-Eck
- 9: Unterseite
- 10: Sicherungsvorrichtung
- 11: Vorsprung
- 12: Winkelprofil
- 14: Lagerschenkel
- 16: Befestigungselement
- 18: Klemmschenkel
- 19: Klemmfortsatz
- 20: Montageausnehmung
- 22: Dichtelement
- 24: Aufnahmeaussparung
- 26: Seitenrand
- 28: Klemmlager
- 30: Lagerfläche
- 32: Klemmausnehmung
- 34: Randbereich
- 38: Lagerschenkelaufnahme
- 40: Ausnehmung
- 42: Durchführung
- 44: Sollbruchstelle
- 46: Umfassung
- 48: Ablauföffnung
- A, B, C: in Reihen verlegte Dacheindeckelemente
- W, X, Y, Z: in Spalten verlegte Dacheindeckelemente
- A-A: Längsachse

## Patentansprüche

1. Anordnung zur Eindeckung einer insbesondere geneigten oder senkrechten Dachunterkonstruktion (2) mit Dach- und/oder Fassadeneindeckelementen (1; 1'; 1"; 1"'), insbesondere Dachpfannen, Dachsteinen oder dergleichen Dachziegeln, mit
Dacheindeckelementen (1; 1'; 1"; 1"'), die in einem überlappenden Verbund zu wenigstens zwei Reihen (B; C) und zwei Spalten (X; Y) auf der Dachunterkonstruktion (2) verlegt sind, wobei
wenigstens ein Dacheindeckelement (1; 1") einer jeden Reihe (B; C) das jeweils vorhergehende Dacheindeckelement (1'; 1"') der selben Reihe (B; C) überlappt und die Dacheindeckelemente (1"; 1"') wenigstens einer Reihe (B) die Dacheindeckelemente (1; 1') der jeweils vorhergehenden Reihe (C) überlappen, und mit
wenigstens einer Sicherungsvorrichtung (10), insbesondere Sturmklammer zur Sicherung der Dacheindeckelemente (1; 1'; 1"; 1"'), wobei die Sicherungsvorrichtung folgendes aufweist:
ein Winkelprofil (12), mit einem Lagerschenkel (14), der auf ein unteres Dacheindeckelement (1), insbesondere auf dessen oberen Randbereich (3) aufsetzbar ist, und mit einem Klemmschenkel (18), der mit einem auf einer Unterseite (9) eines das untere Dacheindeckelement (1) überlappenden oberen Dacheindeckelements (1") ausgebildeten Klemmlager (28) in Verriegelungseingriff bringbar ist, und wenigstens ein Befestigungselement (16), zur Befestigung des Winkelprofils (12) auf der Unterkonstruktion (2),
wobei
wenigstens ein Dacheindeckelement (1) einer Reihe (C) und einer Spalte (X), insbesondere an einem oberen Randbereich (3) der Dacheindeckelementoberseite (7), wenigstens eine Lagerschenkelaufnahme (38) zur Aufnahme des Lagerschenkels (14) der Sicherungsvorrichtung (10) aufweist,
wobei die Lagerschenkelaufnahme (38) eine Durchführung (42) zur Einführung des Befestigungselementes (16) aufweist
und wobei das das Dacheindeckelement (1) überlappende Dacheindeckelement (1") der folgenden Reihe (B) und der selben Spalte (X) das Klemmlager (28) zur Aufnahme des Klemmschenkels (18) aufweist.

2. Anordnung nach Anspruch 1,
**dadurch gekennzeichnet, dass**
der Lagerschenkel (14) wenigstens ein dem unteren Dacheindeckelement (1) zugewandtes Dichtelement (22) aufweist.

3. Anordnung nach Anspruch 1 oder 2,
**gekennzeichnet durch**
eine Aufnahmeaussparung (24) am Lagerschenkel (14) zum Einsetzen des Dichtelementes (22).

4. Anordnung nach einem der vorhergehenden Ansprüche,
**dadurch gekennzeichnet, dass**
der Lagerschenkel (14) eine asymmetrisch ausgebildete Lagerfläche (30) aufweist.

5. Anordnung nach einem der vorhergehenden Ansprüche,
**dadurch gekennzeichnet, dass**
der Lagerschenkel (14) und der Klemmschenkel (18) im Wesentlichen einstückig aus einem U-förmigen Flachprofil, insbesondere Metall-Flachprofil gebildet ist.

6. Anordnung nach einem der vorhergehenden Ansprüche,
**gekennzeichnet durch**
einen in einem spitzen Winkel am Klemmschenkel (18) angeordneten Klemmfortsatz (19), wobei der Klemmfortsatz (19) eine Montageausnehmung (20), insbesondere für den freien Zugang zum Befestigungselement (16) aufweist.

7. Anordnung nach einem der vorhergehenden Ansprüche,
**dadurch gekennzeichnet, dass**
die Lagerschenkelaufnahme (38) eine zum Lagerschenkel (14) der Sicherungsvorrichtung (10) komplementäre asymmetrische Außenkontur und insbesondere eine wenigstens teilweise erhabene Umfassung (46) aufweist.

8. Anordnung nach einem der vorhergehenden Ansprüche,
**dadurch gekennzeichnet, dass**
die Lagerschenkelaufnahme (38) wenigstens eine Ablauföffnung (48) aufweist.

9. Anordnung nach einem der vorhergehenden Ansprüche,
**dadurch gekennzeichnet, dass**
die Lagerschenkelaufnahme (38) eine Ausnehmung (40) aufweist, zur Aufnahme eines, insbesondere am Lagerschenkel (14) der Sicherungsvorrichtung (10) angeordneten Dichtelementes (22).

10. Verwendung einer Sicherungsvorrichtung, insbesondere Sturmklammer zur Sicherung von Dach- und Fassadeneindeckelementen (1; 1'; 1"; 1"'), insbesondere Dachpfannen, Dachsteinen oder dergleichen Dachziegeln, auf einer insbesondere geneigten Dachunterkonstruktion (2),
wobei
die Dacheindeckelemente (1; 1'; 1"; 1"') in einem überlappenden Verbund zu wenigstens zwei Reihen (B; C) und wenigstens zwei Spalten (X; Y) auf der Dachunterkonstruktion (2) verlegt werden, wobei wenigstens ein Dacheindeckelement (1; 1") einer jeden Reihe (B; C) das jeweils vorhergehende Dacheindeckelement (1'; 1"') der selben Reihe (B; C) überlappt und alle Dacheindeckelemente (1"; 1"') wenigstens einer Reihe (B) die Dacheindeckelemente (1; 1') der jeweils vorhergehenden Reihe (C) überlappen, und wobei die Sicherungsvorrichtung (10) folgendes aufweist:
ein Winkelprofil (12), mit
einem Lagerschenkel (14), der auf ein unteres Dacheindeckelement (1), insbesondere auf dessen oberen Randbereich (3) aufsetzbar ist, und mit einem Klemmschenkel (18), der mit einem auf einer Unterseite (9) eines das untere Dacheindeckelement (1) überlappenden oberen Dacheindeckelements (1") ausgebildeten Klemmlager (28) in Verriegelungseingriff bringbar ist, und wenigstens ein Befestigungselement (16), zur Befestigung des Winkelprofils (12) auf der Unterkonstruktion (2), wobei
die Sicherungsvorrichtung (10) derart angeordnet wird, das deren Lagerschenkel (14), insbesondere an einem oberen Randbereich (3) einer Dacheindeckelementoberseite (7) und einer darauf angeordneten Lagerschenkelaufnahme (38) des Dacheindeckelements (1) der Reihe (C) und der Spalte (X) angeordnet ist,
und das Befestigungselement (16) in eine in der Lagerschenkelaufnahme (38) enthaltenen Durchführung (42) eingeführt ist,
und deren Klemmschenkel (18) mit dem Klemmlager (28) in Wirkverbindung steht, das an der Dacheindeckelementunterseite (9) des überlappenden Dacheindeckelementes (1") der folgenden Reihe (B) und der selben Spalte (X) ausgebildet ist.

## Claims

1. Arrangement for covering an especially sloping or vertical roof sub-structure (2) with roof-covering and/or facade-covering elements (1; 1'; 1"; 1"'), especially roof pantiles, roof slates or like roof tiles, having
roof-covering elements (1; 1'; 1 "; 1"') which are laid on the roof sub-structure (2) in an overlapping association to form at least two rows (B; C) and two columns (X; Y), wherein
at least one roof-covering element (1; 1") of each row (B; C) overlaps the respective preceding roof-covering element (1'; 1"') of the same row (B; C) and the roof-covering elements (1"; 1'") of at least one row (B) overlap the roof-covering elements (1; 1') of the respective preceding row (C),
and having
at least one securing device (10), especially a storm clip, for securing the roof-covering elements (1; 1'; 1"; 1"'), the securing device having the following:
an angled member (12) having a mounting limb (14), which is arranged to be mounted on a lower roof-covering element (1), especially on the upper peripheral region (3) thereof, and having a clamping limb (18), which is arranged to be brought into positive engagement with a clamp seating (28) formed on the underside (9) of an upper roof-covering element (1") overlapping the lower roof-covering element (1), and
at least one fastening element (16) for fastening the angled member (12) to the sub-structure (2),
wherein
at least one roof-covering element (1) of a row (C) and a column (X) has, especially in an upper peripheral region (3) of the upper side (7) of the roof-covering element, at least one mounting limb receiving means (38) for receiving the mounting limb (14) of the securing device (10),
wherein the mounting limb receiving means (38) has a through-way (42) for insertion of the fastening element (16),
and wherein the roof-covering element (1 ") overlapping the roof-covering element (1) and belonging to the following row (B) and the same column (X) has the clamp seating (28) for receiving the clamping limb (18).

2. Arrangement according to claim 1,
**characterised in that**
the mounting limb (14) has at least one sealing element (22) facing the lower roof-covering element (1).

3. Arrangement according to claim 1 or 2,
**characterised by**
a receiving recess (24) in the mounting limb (14) for insertion of the sealing element (22).

4. Arrangement according to one of the preceding claims,
**characterised in that**
the mounting limb (14) has an asymmetrically formed mounting surface (30).

5. Arrangement according to one of the preceding claims,
**characterised in that**
the mounting limb (14) and the clamping limb (18) are formed in substantially one piece from a flat U-shaped member, especially a flat metal member.

6. Arrangement according to one of the preceding claims,
**characterised by**
a clamping extension (19) arranged on the clamping limb (18) at an acute angle, the clamping extension (19) having an installation recess (20), especially for free access to the fastening element (16).

7. Arrangement according to one of the preceding claims,
**characterised in that**
the mounting limb receiving means (38) has an asymmetrical external contour complementary to the mounting limb (14) of the securing device (10) and especially has an at least partly raised surround (46).

8. Arrangement according to one of the preceding claims,
**characterised in that**
the mounting limb receiving means (38) has at least one drainage aperture (48).

9. Arrangement according to one of the preceding claims,
**characterised in that**
the mounting limb receiving means (38) has a recess (40) for receiving a sealing element (22) especially arranged on the mounting limb (14) of the securing device (10).

10. Use of a securing device, especially a storm clip, for securing roof-covering and facade-covering elements (1; 1'; 1 "; 1"'), especially roof pantiles, roof slates or like roof tiles, on an especially sloping roof sub-structure (2),
wherein
the roof-covering elements (1; 1'; 1"; 1"') are laid on the roof sub-structure (2) in an overlapping association to form at least two rows (B; C) and at least two columns (X, Y), wherein at least one roof-covering element (1; 1") of each row (B; C) overlaps the respective preceding roof-covering element (1'; 1"') of the same row (B; C) and all roof-covering elements (1"; 1"') of at least one row (B) overlap the roof-covering elements (1; 1') of the respective preceding row (C),
and wherein the securing device (10) has the following:
an angled member (12) having
a mounting limb (14), which is arranged to be mounted on a lower roof-covering element (1), especially on the upper peripheral region (3) thereof, and having a clamping limb (18), which is arranged to be brought into positive engagement with a clamp seating (28) formed on the underside (9) of an upper roof-covering element (1 ") overlapping the lower roof-covering element (1), and
at least one fastening element (16) for fastening the angled member (12) to the sub-structure (2), wherein
the securing device (10) is so arranged that the mounting limb (14) thereof is arranged especially in an upper peripheral region (3) of a roof-covering element upper side (7) and, arranged thereon, a mounting limb receiving means (38) of the roof-covering element (1) of row (C) and column (X),
and the fastening element (16) is inserted into a through-way (42) contained in the mounting limb receiving means (38),
and the clamping limb (18) thereof is in operative connection with the clamp seating (28) which is formed on the roof-covering element underside (9) of the overlapping roof-covering element (1") of the following row (B) and the same column (X).

## Revendications

1. Agencement destiné au recouvrement d'une sous-toiture (2) en particulier inclinée ou perpendiculaire avec des éléments de recouvrement de toit et/ou de façade (1 ; 1' ; 1" ; 1"'), en particulier des tuiles ou similaires, avec des éléments de recouvrement de toit (1 ; 1' ; 1" ; 1"') qui sont posés dans un assemblage de chevauchement en au moins deux rangées (B ; C) et deux colonnes (X ; Y) sur la sous-toiture (2),
au moins un élément de recouvrement de toit (1 ; 1 ") d'une rangée (B ; C) chevauchant l'élément de recouvrement de toit (1' ; 1 "') respectivement antérieur de la même rangée (B ; C) et les éléments de recouvrement de toit (1" ; 1"') d'au moins une rangée (B) chevauchant les éléments de recouvrement de toit (1 ; 1') de la rangée respectivement antérieure (C), et avec
au moins un dispositif de blocage (10), en particulier des crochets pour le blocage des éléments de recouvrement de toit (1 ; 1' ; 1" ; 1"'), le dispositif de blocage présentant ce qui suit :
un profilé d'angle (12) avec une branche de palier (14) qui peut être placée sur un élément de recouvrement de toit (1) inférieur, en particulier sur sa zone de bord supérieure (3), et avec une branche de serrage (18) qui peut être amenée en engagement de verrouillage avec un palier de serrage (28) réalisé sur un côté inférieur (9) d'un élément de recouvrement de toit supérieur (1") chevauchant l'élément de recouvrement de toit inférieur (1), et au moins un élément de fixation (16) pour la fixation du profilé d'angle (12) sur la sous-toiture (2),
au moins un élément de recouvrement de toit (1) d'une rangée (C) et d'une colonne (X) présentant en particulier sur une zone de bord supérieure (3) du côté supérieur de l'élément de recouvrement de toit (7), au moins un logement de branche de palier (38) pour la réception de la branche de palier (14) du dispositif de blocage (10),
le logement de branche de palier (38) présentant un passage (42) pour l'introduction de l'élément de fixation (16) et
l'élément de recouvrement de toit (1 ") chevauchant l'élément de recouvrement de toit (1) de la rangée suivante (B) et de la colonne suivante (X) présentant le palier de serrage (28) pour la réception de la branche de serrage (18).

2. Agencement selon la revendication 1,
**caractérisé en ce que**
la branche de palier (14) présente au moins un élément étanche (22) tourné vers l'élément de recouvrement de toit (1) inférieur.

3. Agencement selon la revendication 1 ou 2,
**caractérisé par**
un évidement de réception (24) sur la branche de palier (14) pour l'insertion de l'élément étanche (22).

4. Agencement selon l'une quelconque des revendications précédentes,
**caractérisé en ce que**
la branche de palier (14) présente une surface de palier réalisée de manière asymétrique (30).

5. Agencement selon l'une quelconque des revendications précédentes,
**caractérisé en ce que**
la branche de palier (14) et la branche de serrage (18) sont formées essentiellement d'un seul tenant en un profilé plat en forme de U, en particulier en un profilé plat métallique.

6. Agencement selon l'une quelconque des revendications précédentes,
**caractérisé par**
un prolongement de serrage (19) disposé dans un angle aigu sur la branche de serrage (18), le prolongement de serrage (19) présentant un évidement de montage (20) en particulier pour accéder librement à l'élément de fixation (16).

7. Agencement selon l'une quelconque des revendications précédentes,
**caractérisé en ce que**
le logement de branche de palier (38) présente un contour extérieur asymétrique complémentaire à la branche de palier (14) du dispositif de blocage (10) et en particulier un enveloppement (46) au moins en partie bosselé.

8. Agencement selon l'une quelconque des revendications précédentes,
**caractérisé en ce que**
le logement de branche de palier (38) présente au moins un trou d'évacuation (48).

9. Agencement selon l'une quelconque des revendications précédentes,
**caractérisé en ce que**
le logement de branche de palier (38) présente un évidement (40) pour le logement d'un élément étanche (22) disposé en particulier sur la branche de palier (14) du dispositif de blocage (10).

10. Utilisation d'un dispositif de blocage, en particulier de crochets pour le blocage d'éléments de recouvrement de toit et/ou de façade (1 ; 1' ; 1 " ; 1 "'), en particulier des tuiles ou similaires, sur une sous-toiture (2) en particulier inclinée,
les éléments de recouvrement de toit (1 ; 1' ; 1" ; 1"') étant posés dans un assemblage de chevauchement en au moins deux rangées (B ; C) et au moins deux colonnes (X ; Y) sur la sous-toiture (2), au moins un élément de recouvrement de toit (1 ; 1") d'une rangée (B ; C) chevauchant l'élément de recouvrement de toit (1' ; 1"') respectivement antérieur de la même rangée (B ; C) et tous les éléments de recouvrement de toit (1" ; 1"') d'au moins une rangée (B) chevauchant les éléments de recouvrement de toit (1 ; 1') de la rangée respectivement antérieure (C), et le dispositif de blocage (10) présentant ce qui suit :
un profilé d'angle (12) avec un branche de palier (14) qui peut être placée sur un élément de recouvrement de toit (1) inférieur, en particulier sur sa zone de bord supérieure (3), et avec une branche de serrage (18) qui peut être amenée en engagement de verrouillage avec un palier de serrage (28) réalisé sur un côté inférieur (9) d'un élément de recouvrement de toit supérieur (1 ") chevauchant l'élément de recouvrement de toit inférieur (1), et au moins un élément de fixation (16) pour la fixation du profilé d'angle (12) sur la sous-toiture (2),
le dispositif de blocage (10) étant disposé de telle manière que sa branche de palier (14) soit disposée en particulier sur une zone de bord supérieure (3) d'un côté supérieur de l'élément de recouvrement de toit (7) et d'un logement de branche de palier (38) disposé dessus de l'élément de recouvrement de toit (1) de la rangée (C) et de la colonne (X),
et l'élément de fixation (16) étant introduit dans un passage (42) contenu dans le logement de branche de palier (38)
et sa branche de serrage (18) se trouvant en liaison active avec le palier de serrage (28) qui est réalisé sur le côté inférieur (9) de l'élément de recouvrement de toit (1") chevauchant de la rangée suivante (B) et de la même colonne (X).
